# EUROPÄISCHE PATENTSCHRIFT

(11) **EP 4 222 324 B1**
(45) Veröffentlichungstag und Bekanntmachung des Hinweises auf die Patenterteilung: **23.10.2024**
(21) Anmeldenummer: 21769698.8
(22) Anmeldetag: 26.08.2021
(51) Int. Cl.: E04B 1/76

(54) **SYSTEM UND VERFAHREN ZUR BEFESTIGUNG VON DÄMMSTOFF**
SYSTEM AND METHOD FOR FASTENING INSULATING MATERIAL
SYSTÈME ET PROCÉDÉ DE FIXATION D'ISOLATION

(30) Priorität: 30.09.2020 DE 102020212309
(43) Veröffentlichungstag der Anmeldung: 09.08.2023
(73) Patentinhaber: EJOT SE & Co. KG, 57319 Bad Berleburg (DE)
(72) Erfinder: SCHÄFER, Wolfgang, 57334 Bad Laasphe (DE); HACKLER, Erhard, 57319 Bad Berleburg (DE); KNEBEL, Ulrich, 57319 Bad Berleburg (DE)
(74) Vertreter: Bardehle Pagenberg Partnerschaft mbB Patentanwälte Rechtsanwälte
(86) Internationale Anmeldenummer: PCT/EP2021/073634
(87) Internationale Veröffentlichungsnummer: WO 2022/069118

(56) Entgegenhaltungen:
- EP-A1- 3 318 685
- DE-U1- 202013 011 685

## Beschreibung

Die vorliegende Erfindung betrifft ein Befestigungssystem zur vertieften Montage in einem Dämmstoff an einem Untergrund und ein entsprechendes Montageverfahren. Für die Befestigung von Dämmstoff an einem Untergrund gibt es Befestigungssysteme, bei denen sich das den Dämmstoff haltende Element - das sogenannte Halteelement - nach Abschluss der Montage vertieft in dem Dämmstoff befindet, d.h. das Haltelement liegt nicht auf der Oberfläche des Dämmstoffs, sondern tiefer im Dämmstoff. Diese Art der Befestigung hat den Vorteil, dass sich das Halteelement an der Oberfläche nicht abzeichnet. Nach der Montage kann die Vertiefung beispielsweise mit einer Rondelle aus dem Material der Dämmung oder einem vergleichbaren Material gefüllt werden. Derartige Befestigungssysteme weisen neben dem Halteelement auch ein Befestigungselement auf mit dem das Halteelement an oder in dem Untergrund gehalten wird. Ein Beispiel für ein Befestigungselement ist eine Schraube. Im Rahmen der Montage derartiger Befestigungssysteme wirken beim Eintreiben des Halteelements in den Dämmstoff hohe Kräfte auf das Befestigungselement. Daher muss bei der Montage sichergestellt werden, dass das Eintreiben des Halteelements in den Dämmstoff erst stattfindet, wenn das Befestigungselement ausreichend fest an oder in dem Untergrund befestigt ist.

Im Stand der Technik gibt es verschiedene Ansätze, um dies zu ermöglichen. Diese Ansätze verlangen von dem Anwender aber immer eine gewisse Geschicklichkeit und eine ausreichende Sorgfalt. Aus der DE 20 2013 011685 U1 ist ein Dübel zur Montage eines Dämmstoffelements an einer Unterkonstruktion bekannt.

Daher besteht die Aufgabe ein Befestigungssystem und ein entsprechendes Verfahren bereitzustellen, um das Halteelement auf einfache und zuverlässige Weise in dem Dämmstoff anzuordnen.

Die Aufgabe wird durch das Befestigungssystem und das Verfahren der vorliegenden Erfindung gelöst. Bevorzugte Ausführungsbeispiele ergeben sich aus den Unteransprüchen und aus den Zeichnungen sowie der zugehörigen Beschreibung.

Erfindungsgemäß wird ein Befestigungssystem zur vertieften Montage in einem Dämmstoff an einem Untergrund bereitgestellt. Das Befestigungssystem weist ein Befestigungselement und ein Halteelement auf. Das Befestigungselement weist mindestens ein Mittel zur Befestigung des Befestigungselements an dem Untergrund auf. Damit wird auch das Befestigungssystem inklusive des Haltelements an dem Untergrund gehalten und das Halteelement hält den Dämmstoff relativ zum Befestigungselement und somit an dem Untergrund. Zur Abgrenzung gegenüber anderen Mittel wird das Mittel zur Befestigung im Folgenden als Befestigungsmittel bezeichnet.

Das Befestigungselement hat zwei Enden. In der Nähe des einen Endes gibt es einen ersten Endbereich, der das mindestens eine Befestigungsmittel zur Befestigung des Befestigungselements an dem Untergrund aufweist. Die Befestigung wird durch das mindestens eine Befestigungsmittel unterstützt oder ermöglicht. Der Einfachheit halber wird im Rahmen der vorliegenden Erfindung allgemein lediglich von einem Befestigen an dem Untergrund gesprochen. Dies umfasst aber auch Ausführungsformen, bei denen sich nach der Montage zumindest ein Teil des Befestigungselements in dem Untergrund befindet. In der Nähe des anderen Endes des Befestigungselements weist dieses einen zweiten Endbereich auf. Erfindungsgemäß weist dieser zweite Endbereich auf der äußeren Oberfläche des Befestigungselements ein Gewinde auf, das im Folgenden als Außengewinde bezeichnet wird.

In einer bevorzugten Ausführungsform der vorliegenden Erfindung ist das Befestigungselement eine Schraube. Die Schraube kann auf unterschiedliche Weisen an dem Untergrund befestigt werden und dementsprechend unterschiedliche Befestigungsmittel aufweisen. Gemäß einer Ausführungsform hat die Schraube an dem ersten Endbereich ein Schraubengewinde, das beispielswiese ausgestaltet ist, um direkt in einen Untergrund geschraubt zu werden. Ein Beispiel für einen entsprechenden Untergrund ist Holz. Das Schraubengewinde kann durch Einschrauben in das Holz eine entsprechende Öffnung bilden und darin gehalten werden. In einer alternativen Ausführungsform wird die Öffnung durch Vorbohren in dem Holz oder anderen Untergrund gebildet und die Schraube wird dann danach in die Öffnung geschraubt und somit darin befestigt. Das Befestigungselement kann aber auch mit anderen Hilfsmitteln indirekt an dem Untergrund befestigt werden. Wenn das Befestigungselement beispielsweise in einem porösen Untergrund, wie beispielsweise einem Stein angeordnet werden soll, wird das Befestigungselement normalerweise in Verbindung mit einem entsprechenden Spreizdübel verwendet. An dem Untergrund kann aber auch eine Hülse mit einem darin angeordneten Gewinde befestigt sein, in das dann der erste Endbereich des Befestigungselements mit einem an dessen Außenseite angeordneten korrespondierenden Gewinde geschraubt werden kann. In dem Fall kann es sich beispielsweise um zwei Feingewinde handeln.

Das Halteelement weist erfindungsgemäß ein Innengewinde auf. Dieses Innengewinde korrespondiert zu dem Außengewinde des Befestigungselements im zweiten Endbereich des Befestigungselements. Dies bedeutet, dass das Innengewinde und das Außengewinde ausgestaltet sind, um ineinander geschraubt zu werden. Im Rahmen der vorliegenden Erfindung muss ein Gewinde nicht notwendigerweise einen durchgehenden Gewindegang aufweisen. Dem Fachmann ist bekannt, dass eine Art Gewinde durch unterschiedlichste Vorsprünge und/oder Ausnehmungen gebildet werden kann. Beispielsweise können voneinander beabstandete Vorsprünge derart versetzt zu einander angeordnet sein, dass sie quasi eine Spirale und damit eine Art Gewinde bilden. Genauso können zum Beispiel Vorsprünge zwischen sich eine Art Kanal bilden, der sich wie eine Art Innengewinde erstreckt. Aber dies sind nur ein paar Beispiele, um zu verdeutlichen, dass die beanspruchten Innengewinde und Außengewinde durch unterschiedlichste konstruktive Ausgestaltungen realisiert werden können.

Das Halteelement des erfindungsgemäßen Befestigungssystems ist ausgestaltet, um eine vertiefte Montage in einem Dämmstoff zu ermöglichen. Eine vertiefte Montage unterscheidet sich von einer sogenannten oberflächenbündigen Montage. Bei der oberflächenbündigen Montage wird ein Haltemittel, beispielsweise ein Halteteller auf der Oberfläche des Dämmstoffs angeordnet, während bei der vertieften Montage das Halten unterhalb der Oberfläche - also vertieft - stattfindet. Um dies zu ermöglichen, benötigt das Halteelement Mittel, damit es vertieft in dem Dämmstoff angeordnet werden kann. Im Rahmen der vorliegenden Erfindung wird dieses Mittel als Schneidemittel bezeichnet und es ist ausgestaltet, um drehend in den Dämmstoff einzuschneiden. Im Rahmen der vorliegenden Erfindung wird der Begriff Schneiden und das zugehörige Schneidemittel als ein Oberbegriff für die verschiedenen möglichen Verfahren zum Bearbeiten des Dämmstoffs verwendet, wie schneiden, fräsen, hobeln, brechen usw..

Im Rahmen der vorliegenden Erfindung wird eine Drehung des Befestigungselements auf das Haltelement übertragen, um das drehende Einschneiden zu ermöglichen. Im Rahmen der Erfindung wird die Drehung des Befestigungselements aber nicht von Anfang an auf das Haltelement übertragen. Das Befestigungselement und das Halteelement sind derart ausgestaltet, dass sich das Haltelement bei den ersten Umdrehungen des Befestigungselements nicht mitdreht. Während dieser ersten Umdrehungen bewegt sich das Außengewinde am zweiten Endbereich des Befestigungselements relativ zu dem korrespondierenden Innengewinde des Haltelements. Dadurch kann das Befestigungsmittel des Befestigungselements drehend an dem Untergrund befestigt werden, ohne dass das Halteelement ein Vorwärtsbewegen des Befestigungselements verhindert. Es wird also sichergestellt, dass der erste Endbereich des Befestigungselements während dieser ersten Umdrehungen verlässlich an dem Untergrund befestigt wird.

Erfindungsgemäß weist das Befestigungssystem mindestens ein Mittel auf, das nach einer vorbestimmten Anzahl von Umdrehungen ein weiteres Drehen des Außengewindes relativ zu dem zweiten Endbereich des Befestigungselements verhindert. Dies ist der Zeitpunkt, wenn das Befestigungselement eine vorbestimmte Position in dem Haltelement erreicht hat. Bei bestimmungsgemäßer Verwendung des Befestigungssystems soll sich dann der erste Endbereich des Befestigungselements derart an oder in dem Untergrund befinden, dass das Befestigungselement relativ fest an oder in dem Untergrund gehalten wird. Die Haltekraft soll dann ausreichend sein, um ein Lösen des Befestigungselements von dem Untergrund aufgrund des drehenden Einschneidens des Haltelements in den Dämmstoff zu verhindern. Dieses Mittel wird zu Abgrenzung gegenüber anderen hier genannten Mitteln im Folgenden als Drehmittel bezeichnet. Dieses Drehmittel bewirkt, dass ein Weiterdrehen des Befestigungselements ein Drehen des Halteelements bewirkt. Der Fachmann entnimmt aus der vorliegenden Anmeldung, dass die Anzahl der Umdrehungen und der Zeitpunkt abhängig sind von der Art, wie das Befestigungselement an oder in dem Untergrund befestigt wird. Bei der Verwendung von zwei Feingewinden, wie oben beschrieben, kann beispielsweise weniger als eine Umdrehung ausreichen, während bei einer Holzschraube oder einem Dübel im Allgemeinen mehr als eine Umdrehung notwendig sein wird.

Gemäß einer bevorzugten Ausführungsform der Erfindung wird dieses mindestens eine Drehmittel mit Hilfe eines Anschlags realisiert. Der Anschlag kann beispielsweise durch die unteren - das heißt näher am Untergrund liegenden - Enden des Außengewindes und/oder des Innengewindes gebildet werden. Wenn beispielsweise das Innengewinde endet, kann sich das Außengewinde nicht mehr relativ zu diesem Innengewinde bewegen. Ein derartiger Anschlag kann aber auch durch einen Vorsprung am Befestigungselement und/oder dem Haltelement gebildet werden, der eine weitere Bewegung des Befestigungselements relativ zu dem Halteelement verhindert.

Gemäß einer weiteren bevorzugten Ausführungsform der vorliegenden Erfindung besteht das Befestigungselement aus mindestens zwei Teilen. Ein Teil kann den ersten Endbereich aufweisen und der andere Teil den zweiten Endbereich, wobei beide Teile drehfest aneinander angeordnet sind. Dies hat den Vorteil, dass beide Enden aus unterschiedlichen Materialien hergestellt werden können. So kann es beispielsweise zweckmäßig sein, den ersten Teil mit dem ersten Endbereich und dem Befestigungsmittel aus einem festen Material, beispielsweise aus einem Metall herzustellen, um eine gute Verankerung an oder in dem Untergrund sicherzustellen. Der zweite Teil mit dem zweiten Endbereich kann aber beispielsweise aus einem Kunststoff hergestellt werden, weil der Kunststoff eine niedrigere Wärmeleitfähigkeit hat und weil das Außengewinde aus Kunststoff kostengünstiger hergestellt werden kann.

Das Schneidemittel zum drehenden Einschneiden in den Dämmstoff ist gemäß einer Ausführungsform an dem Umfang des Halteelements angeordnet. In diesem Fall kann das Halteelement als Haltebereich eine Art Halteteller aufweisen, an dessen Umfang in den Dämmstoff eingeschnitten wird. Dadurch wird der Dämmstoff quasi kreisrund eingeschnitten und der Dämmstoff innerhalb dieses Einschnittes wird beispielsweise komprimiert oder herausgefräst. Dem Fachmann sind unterschiedliche Realisierungen eines derartigen Haltetellers bekannt. So kann zum Beispiel der Halteteller Öffnungen aufweisen oder im Wesentlichen aus Verstrebungen bestehen, die den Umfang halten. An der Unterseite des Haltetellers können Vorsprünge angeordnet sein, die das Entfernen von Dämmstoff unterstützen. Das mindestens eine Schneidemittel kann ein integraler Teil des Haltetellers sein, d.h. man muss es konstruktiv nicht vom Halteteller unterscheiden können. Wie bereits oben erläutert, wir im Rahmen der vorliegenden Erfindung der Begriff Schneiden als ein Oberbegriff für verschiedene mögliche Verfahren zum Bearbeiten des Dämmstoffs verwendet. Erfahrungsgemäß gelangt möglichst wenig Dämmstoffmaterial in die Umwelt, wenn der Dämmstoff eingeschnitten wird. In Abhängigkeit von dem verwendeten Halteelement kann der restliche Dämmstoff komprimiert werden, beispielsweise bei einem Halteteller oder der Haltebereich spiralförmig in den Dämmstoff einschneiden. Dem Fachmann sind aber eine Vielzahl anderer Verfahren bekannt, bei denen beispielsweise ein Fräsen, Hobeln, Brechen stattfindet. Im Rahmen der vorliegenden Erfindung sind dies Ausführungsbeispiele für die Verwendung des beanspruchten Schneidemittels.

In einer alternativen Ausführungsform weist das Halteelement einen oder mehrere Vorsprünge auf, die eine Spirale bilden. Diese Spirale weist das Schneidemittel auf, das in den Dämmstoff schneidet, wenn die Spirale wie eine Schraube in den Dämmstoff hineingedreht wird. Die Spirale bildet außerdem den Haltebereich der den Dämmstoff hält. Wenn sich die Spirale unter der Oberfläche des Dämmstoffs befindet, wird der Dämmstoff auch vertieft gehalten.

Wie bereits oben erläutert, gibt es viele verschiedene Möglichkeiten, um das Befestigungselement an oder in dem Untergrund zu befestigen. Häufig handelt es sich bei dem Untergrund um eine Mauer oder ein anderes Material, an oder in dem das Befestigungselement nicht direkt befestigt wird. Daher weist das erfindungsgemäße Befestigungssystem in einer weiteren Ausführungsform zusätzlich noch einen Spreizdübel auf. Dieser Spreizdübel ist vorzugsweise derart ausgestaltet, dass er durch das Befestigungsmittel an dem ersten Endbereich des Befestigungselements aufgespreizt wird. Weiter bevorzugt sind das Befestigungsmittel und der Dübel derart aneinander angepasst, dass der Dübel in einer Vormontageposition oder einem Vormontagebereich an dem Befestigungselement, beispielsweise während dem Transport, gehalten wird.

In einer bevorzugten Ausführungsform der vorliegenden Erfindung weist das Befestigungselement in dem zweiten Endbereich auch eine Werkzeugaufnahme auf. Diese Werkzeugaufnahme ist ausgestaltet, um ein Werkzeug, beispielsweise einen Schraubenzieher oder einen Inbus aufzunehmen, um eine Drehbewegung des Werkzeugs auf das Befestigungselement zu übertragen.

Erfindungsgemäß wird die Aufgabe auch durch ein Verfahren zur vertieften Montage in einem Dämmstoff an einem Untergrund mit Hilfe eines Befestigungssystems gelöst. Das Befestigungssystem weist dafür mindestens ein Befestigungselement mit einem ersten und einem zweiten Endbereich und ein Halteelement zum Halten des Dämmstoffs auf. Der erste Endbereich des Befestigungselements weist Befestigungsmittel zur Befestigung des Befestigungselements an dem Untergrund auf. Der zweite Endbereich des Befestigungselement weist ein Außengewinde auf. Das Haltelement weist Schneidemittel zum drehenden Einschneiden in den Dämmstoff und ein zum Außengewinde des zweiten Endbereich des Befestigungselements korrespondierendes Innengewinde auf. Gemäß dem erfindungsgemäßen Verfahren wird zuerst das Befestigungselement in dem Dämmstoff angeordnet, wobei das Innengewinde des Haltelements an dem Außengewinde des zweiten Bereichs des Befestigungselements angeordnet ist. Danach wird das Befestigungselement gedreht, um das Befestigungselement an dem Untergrund zu befestigen, wobei das Befestigungselement so lange gedreht wird, bis ein Drehmittel des Befestigungssystems ein weiteres Eindrehen des Außengewindes in das Innengewinde verhindert. Anschließend wird das Befestigungselement weiter gedreht, so dass sich das Halteelement mitdreht und das Schneidemittel zum drehenden Einschneiden in den Dämmstoff einschneidet.

Die Erfindung wird nachfolgend anhand von Ausführungsbeispielen mit den beigefügten Zeichnungen näher erläutert. Aus den beschriebenen Ausführungsbeispielen ergeben sich weitere Einzelheiten, Merkmale und Vorteile des Gegenstands der Erfindung. Es zeigen:
- Figur 1: zeigt eine Schnittansicht einer Ausführungsform eines erfindungsgemäßen Befestigungssystems;
- Figur 2: zeigt eine Schnittansicht und eine Außenansicht eines Befestigungselements, wie es für das in Figur 1 gezeigte erfindungsgemäße Befestigungssystem verwendet werden kann;
- Figur 3: zeigt eine Schnittansicht und eine Außenansicht eines Halteelements, wie es für das in Figur 1 gezeigte erfindungsgemäße Befestigungssystem verwendet werden kann;
- Figur 4: zeigt eine Schnittansicht und eine Außenansicht einer alternativen Ausführungsform eines Halteelements mit spiralförmigem Schneidemittel, wie es zusammen mit dem in Figur 2 gezeigten Befestigungselement verwendet werden kann;
- Figuren 5 und 6: zeigen das in Figur 1 gezeigte Befestigungssystem während der Montage;
- Figur 7: zeigt eine alternative Ausführungsform für das Drehmittel; und
- Figur 8: zeigt eine weitere alternative Ausführungsform für das Drehmittel.

Figur 1 zeigt eine Schnittansicht eines ersten Ausführungsbeispiels der vorliegenden Erfindung. In diesem Ausführungsbespiel weist das Befestigungssystem 1 ein Befestigungselement 2 und ein Haltelement 3 auf. Das Befestigungssystem 1 soll einen Dämmstoff 4 an einem Untergrund 5 befestigen. In dem in Figur 1 gezeigten Ausführungsbeispiel wird das Befestigungselement 2 mit Hilfe eines Dübels 6 in einem Bohrloch 7 in dem Untergrund 5 befestigt.

Figur 2 zeigt eine Schnittansicht und eine Außenansicht eines Befestigungselements 2 wie es für das in Figur 1 gezeigte Befestigungssystem 1 verwendet werden kann. Das Befestigungselement 2 weist zwei Endbereiche 21, 22 auf. Der erste Endbereich 21 weist erfindungsgemäß ein Befestigungsmittel auf, das ausgestaltet ist, um an oder in einem Untergrund befestigt zu werden. Bei der in Figur 2 gezeigten Ausführungsform ist das Befestigungsmittel als Spreizbereich einer Schraube ausgestaltet. Dieser Spreizbereich kann zum Beispiel ein Spreizelement, beispielsweise den in Figur 1 gezeigten Dübel 6 in einer Öffnung 7 des Untergrunds 5 aufspreizen. Wie bereits oben erläutert ist dies aber nur ein Beispiel. Der Fachmann kennt eine Vielzahl von Möglichkeiten für Befestigungsmittel, um das Befestigungselement 2 an oder in einem Untergrund 5 zu befestigen. Ein weiteres Beispiel ist die Ausgestaltung des Befestigungsmittels als Holzschraube, die in einen Untergrund 5 aus Holz geschraubt werden kann. Das Befestigungsmittel kann aber auch ein Gewinde - beispielsweise in Form eines Feingewindes - aufweisen, das in ein in oder auf dem Untergrund angeordnetes Gegengewinde geschraubt werden kann.

Der zweite Endbereich 22 ist am anderen Ende des Befestigungselements 2 angeordnet. Der zweite Endbereich 22 weist erfindungsgemäß ein Außengewinde 23 auf. Dieses Außengewinde 23 ist ausgestaltet, um mit einem korrespondierenden Innengewinde des Haltelements 3 zusammenzuwirken.

In der in Figur 2 gezeigten Ausführungsform ist das Befestigungselement 2 zweiteilig. Der erste Teil 2' weist den ersten Endbereich 21 mit dem Befestigungsmittel auf und kann beispielsweise aus Metall bestehen. Der zweite Teil 2" weist den zweiten Endbereich 22 mit dem Außengewinde 23 auf und kann beispielsweise aus Kunststoff hergestellt sein.

Das Befestigungselement 2 weist in diesem Ausführungsbeispiel in dem zweiten Endbereich 22 eine Werkzeugaufnahme 24 auf. Diese Werkzeugaufnahme 24 ist ausgestaltet, damit ein Werkzeug, beispielsweise ein Akkuschrauber, eine Drehbewegung auf das Befestigungselement 2 übertragen kann. Die Werkzeugaufnahme kann beispielsweise als Innensechskant, Inbus oder Außensechskant ausgestaltet sein.

In diesem Ausführungsbeispiel weist das Befestigungselement 2 auch ein Drehmittel 25 auf, das hier als Vorsprung ausgebildet ist. Dieser Vorsprung ist an dem Ende des zweiten Endbereichs 22 angeordnet, der von dem ersten Endbereich 21 abgewandt ist. Wie im Zusammenhang mit der Montage des Befestigungssystems 1 noch erläutert wird, verhindert dieses Drehmittel 25 ein weiteres Eindrehen des Außengewindes 23 in ein korrespondierendes Innengewinde des Halteelements 3.

Figur 3 zeigt eine Schnittansicht und eine Außenansicht des Halteelements 3 des in Figur 1 gezeigten Befestigungssystems 2. Das Haltelement 3 weist einen Haltebereich 31 zum Halten des Dämmstoffs auf. Dem Fachmann sind verschiedene Möglichkeiten bekannt, wie mit einem Haltebereich 31 ein Dämmstoff gehalten werden kann. In Figur 3 ist der Haltebereich 31 als Halteteller ausgestaltet, der von außen gegen den Dämmstoff drückt und ihn damit hält. In dieser Ausführungsform weist der Halteteller auch das Schneidemittel 32 auf, das während der Montage ein Einschneiden in den Dämmstoff ermöglicht, damit das Halteelement 3 vertieft in dem Dämmstoff gesetzt werden kann. Bei der in Figur 3 gezeigten Ausführungsform ist das Schneidemittel 32 am Umfang des Haltetellers angeordnet. Das Schneidemittel ist hier aber ein integraler Teil des Haltetellers, d.h. es ist konstruktiv nicht vom Halteteller zu unterscheiden. Aus diesem Grund ist in Figur 3 der Bereich in dem das Schneidemittel angeordnet ist mit einem gestrichelten Kreis gekennzeichnet.

Mit Hilfe des Schneidemittels 32 wird der Dämmstoff 4 beim Eindrehen des Haltelements 3 am Umfang des Haltetellers 31 eingeschnitten und somit geschwächt. Der Halteteller selbst kann dann beim weiteren Eindrehen den Dämmstoff 4 innerhalb des Umfangs des Haltetellers komprimieren oder beispielsweise auch zerfräsen.

Erfindungsgemäß weist das Halteelement 3 ein Innengewinde 33 auf, das ausgestaltet ist, um mit dem Außengewinde 23 des Befestigungselements 2 zusammenzuarbeiten. Dadurch kann das Befestigungselement 2 drehend in dem Untergrund 5 angeordnet werden, ohne dass sich das Haltelement 3 mitdreht. In den in den Figuren 2 und 3 gezeigten Ausführungsbeispielen haben das Außengewinde 23 und das Innengewinde 33 im Wesentlichen die gleiche Steigung, wie ein an der Außenseite des ersten Endbereichs 21 des Befestigungselements 2 angeordnetes Gewinde, das das Befestigungsmittel bildet. Dadurch kann sichergestellt werden, dass sich das Befestigungselement 2 mit im Wesentlichen der gleichen Geschwindigkeit in den Untergrund bewegt, mit der es sich durch das Halteelement 3 bewegt.

In der in Figur 3 gezeigten Ausführungsform weist das Halteelement an der Oberseite, d.h. an der von dem Untergrund abgewandten Seite einen Anschlag 34 für das Drehmittel 25 des Befestigungselements 2 auf. Sobald das Drehmittel 25 an dem Anschlag 34 anliegt, bewirkt eine Drehung des Befestigungselements 2 auch eine Drehung des Halteelements 3.

Figur 4 zeigt eine Schnittansicht und eine Außenansicht einer alternativen Ausführungsform des Halteelements 3a. Dieses Halteelement 3a weist als Haltebereich 31a eine Spirale mit einem Schneidemittel 32a auf, die sich bei der Montage spiralförmig in den Dämmstoff 4 einschneidet und dann vertieft im Dämmstoff 4 den Dämmstoff 4 hält. In der Außenansicht des Halteelements 3a ist die Position des Schneidemittels 32a mit einem Pfeil angezeigt.

Die Figuren 5 und 6 veranschaulichen zusammen mit der Figur 1 den Ablauf der Montage bei einer Ausführungsform des erfindungsgemäßen Befestigungssystems 1. Wie in Figur 1 gezeigt wird das Befestigungssystem 1 zunächst in einem Bohrloch 7 in dem Dämmstoff 4 und an oder in dem Untergrund 5 angeordnet. In dem vorliegenden Ausführungsbeispiel befindet sich an dem Befestigungselement 2 ein Dübel 6, der zumindest teilweise in einem Bohrloch 7 in dem Untergrund 5 angeordnet wird. In dieser Position liegt der Halteteller des Halteelements 3 auf dem Dämmstoff 4 auf.

Bei der Montage wir das Befestigungselement 2 gedreht bis es mit ausreichender Kraft an oder in dem Untergrund 5 gehalten wird. Bei dem hier gezeigten Ausführungsbeispiel bewegt sich das Befestigungselement 2 durch die Drehung weiter in den Dübel 6 und spreizt diesen auf, so dass er in dem Bohrloch 7 in dem Untergrund 5 gehalten wird. Gleichzeitig bewegt sich das Befestigungselement 2 relativ zu dem Halteelement 3. Die Figur 1 zeigt die Position des Befestigungselements 2 vor dieser Bewegung und die Figur 5 die Position des Befestigungselements 2 nach dieser Bewegung. Die korrespondierenden Gewinde 23, 33 an dem Befestigungselement 2 und dem Halteelement 3 sorgen aber dafür, dass das Halteelement 3 keinen Druck oder keinen hohen Druck auf die Dämmstoffoberfläche ausübt. Es wird also verhindert, dass es eine Gegenkraft gibt oder zumindest eine so hohe Gegenkraft, die das gewünschte Verankern am Untergrund 5 verhindert oder behindert.

Erfindungsgemäß verhindert ein Drehmittel an dem Befestigungselement 2 oder an dem Halteelement 3, dass ab einem vorbestimmten Zeitpunkt das Befestigungselement 2 weiter in dem Haltelement 3 dreht. Stattdessen bewirkt ab diesem Zeitpunkt eine Drehung des Befestigungselements 2 auch eine Drehung des Halteelements 3. Bei dem in den Figuren 1, 5 und 6 gezeigten Ausführungsbeispiel handelt es sich bei dem Drehmittel 25 um einen Vorsprung an dem Befestigungselement 2, der ab dem vorbestimmten Zeitpunkt an einem Anschlag 34 an dem Halteelement 3 anliegt. Dieser Vorsprung verhindert, dass sich das Befestigungselement 2 weiter in dem Halteelement 3 in Richtung Untergrund 5 bewegen kann. Dieser Zeitpunkt ist in Figur 5 veranschaulicht.

Von nun an bewirkt die Drehung des Befestigungselements 2 auch eine Drehung des Halteelements 3. Bei der in Figur 5 gezeigten Ausführungsform wird durch die Drehung das Befestigungselement 2 weiter in den Dübel 6 hineinbewegt. Dementsprechend verursacht das Weiterdrehen des Befestigungselements 2 nicht nur eine Drehung des Halteelements 3, sondern dieses wird von dem Befestigungselement 2 auch in Richtung Dämmstoff 4 und Untergrund 5 gezogen. Aufgrund des Schneidemittels 32 des Halteelements 3 wird dadurch der Dämmstoff 4 eingeschnitten.

Bei der hier gezeigten Ausführungsform weist das Halteelement 3 einen Halteteller auf und das Schneidemittel 32 ist am Umfang des Haltetellers angeordnet. Das Schneidemittel 32 sorgt dafür, dass der drehende Halteteller den Dämmstoff 4 am Umfang des Haltetellers einschneidet. Darüber hinaus wird durch das Bewegen des Haltetellers in Richtung Untergrund 5 der Dämmstoff 4 unter dem Halteteller komprimiert. Figur 6 zeigt das Ergebnis dieses Einschneidens und Komprimierens.

Wie oben erläutert, ist die Verwendung des Haltetellers mit dem am Umfang angeordneten Schneidemittel nur eine Möglichkeit, um das vertiefte Montieren zu realisieren. Der Fachmann kennt eine Vielzahl von Mitteln, mit denen eine derartige vertiefte Montage realisiert werden kann. Die meisten dieser Mittel können zusammen mit dem hier beanspruchten Zusammenspiel aus Außengewinde am Befestigungselement und korrespondierenden Innengewinde am Halteelement besonders effektiv montiert werden.

Figur 7 zeigt ein weiteres Beispiel für ein Drehmittel 25a, wie es im Rahmen der vorliegenden Erfindung verwendet werden kann. In diesem Ausführungsbeispiel weist das Befestigungsmittel 2 im zweiten Endbereich 22 einen Durchmesser auf, der größer ist als der Durchmesser des daran - in Richtung des ersten Endbereichs 21 - anschließenden Bereichs des Befestigungselements 2, so dass hier eine Stufe entsteht, die das Drehmittel 25a bildet. Das Halteelement 3 weist einen entsprechenden Vorsprung auf 34a. Sobald die Stufe 25a an dem Vorsprung 34a anliegt, bewirkt ein Weiterdrehen des Befestigungselements 2 ein Drehen des Halteelements 3.

Figur 8 zeigt ein weiteres Ausführungsbeispiel für das Drehmittel. In diesem Fall endet das Innengwinde 33 in dem Halteelement 3 an einer bestimmten Stelle. Dies bewirkt, dass das Außengewinde 23 des Befestigungselements 2 nur bis dahin eingeschraubt werden kann. Daher ist dieses Ende des Innengwindes 23 ein Drehmittel 25b im Rahmen der vorliegenden Erfindung, denn sobald sich das Außengewinde 23 des Befestigungselements 2 an dem Ende 25b des Innengewinde 33 des Haltelements 3 befindet, bewirkt ein Weiterdrehen des Befestigungselements 2 ein Drehen des Halteelements 3.

## Patentansprüche

1. Befestigungssystem (1) zur vertieften Montage in einem Dämmstoff (4) an einem Untergrund (5), aufweisend:
- ein Befestigungselement (2) mit einem ersten (21) und einem zweiten (22) Endbereich, wobei der erste Endbereich Befestigungsmittel zur Befestigung des Befestigungselements an dem Untergrund aufweist und
- ein Halteelement (3) zum Halten des Dämmstoffs, wobei das Halteelement Schneidemittel (32) zum drehenden Einschneiden in den Dämmstoff aufweist,
**dadurch gekennzeichnet, dass**
- der zweite Endbereich des Befestigungselements ein Außengewinde (23) aufweist,
- das Halteelement ein dazu korrespondierendes Innengewinde (33) aufweist und
- das Befestigungssystem ein Drehmittel (25) aufweist, das ein weiteres Eindrehen des Außengewindes in das Innengewinde verhindert, so dass dann ein Weiterdrehen des Befestigungselements ein Drehen des Halteelements und des Schneidemittels bewirkt.

2. Das Befestigungssystem gemäß einem der vorhergehenden Ansprüche, wobei das Drehmittel ein Anschlag ist.

3. Das Befestigungssystem gemäß einem der vorhergehenden Ansprüche, wobei das Befestigungselement aus mindestens zwei Teilen (2', 2") besteht, die drehfest aneinander angeordnet sind.

4. Das Befestigungssystem gemäß einem der vorhergehenden Ansprüche, wobei das Halteelement einen Halteteller aufweist und wobei das Schneidemittel zum drehenden Einschneiden in den Dämmstoff an dem Umfang des Haltetellers angeordnet ist.

5. Das Befestigungssystem gemäß einem der vorhergehenden Ansprüche, wobei das Halteelement einen oder mehrere Vorsprünge aufweist, die eine Spirale als Schneidemittel zum drehenden Einschneiden in den Dämmstoff bilden.

6. Das Befestigungssystem gemäß einem der vorhergehenden Ansprüche, wobei das Befestigungssystem auch einen Spreizdübel (6) aufweist, der ausgestaltet ist, um das Befestigungselement in einem Bohrloch (7) in dem Untergrund zu halten.

7. Das Befestigungssystem gemäß einem der vorhergehenden Ansprüche, wobei das Befestigungselement in dem zweiten Endbereich eine Werkzeugaufnahme (24) aufweist.

8. Ein Verfahren zur vertieften Montage in einem Dämmstoff (4) an einem Untergrund (5) mit Hilfe eines Befestigungssystems (1), wobei das Befestigungssystem ein Befestigungselement (2) mit einem ersten (21) und einem zweiten (22) Endbereich und ein Halteelement (3) zum Halten des Dämmstoffs aufweist, wobei der erste Endbereich des Befestigungselements Befestigungsmittel zur Befestigung des Befestigungselements an dem Untergrund aufweist, der zweite Endbereich des Befestigungselement ein Außengewinde (23) aufweist und wobei das Haltelement Schneidemittel (32) zum drehenden Einschneiden in den Dämmstoff aufweist und ein zum Außengewinde des zweiten Endbereich des Befestigungselements korrespondierendes Innengewinde (33) aufweist,
wobei das Verfahren die folgenden Schritte aufweist:
- Anordnen des Befestigungselements in dem Dämmstoff, wobei das Innengewinde des Haltelements an dem Außengewinde des zweiten Bereichs des Befestigungselements angeordnet ist;
- Drehen des Befestigungselements, um das Befestigungselement an dem Untergrund zu befestigen, bis ein Drehmittel (25) des Befestigungssystems ein weiteres Eindrehen des Außengewindes in das Innengewinde verhindert; und
- Weiterdrehen des Befestigungselements, so dass sich das Halteelement mitdreht und das Schneidemittel zum drehenden Einschneiden in den Dämmstoff einschneidet.

## Claims

1. Fastening system (1) for recessed mounting in an insulating material (4) on a substrate (5), comprising:
- a fastening element (2) with a first (21) and a second (22) end region, wherein the first end region comprises fastening means for fastening the fastening element to the substrate, and
- a holding element (3) for holding the insulating material, wherein the holding element comprises cutting means (32) for rotary cutting into the insulating material,
**characterized in that**
- the second end region of the fastening element comprises an external thread (23),
- the holding element comprises a corresponding internal thread (33), and
- the fastening system comprises a rotation means (25) which prevents further screwing of the external thread into the internal thread, such that further rotation of the fastening element then causes rotation of the holding element and of the cutting means.

2. The fastening system according to any one of the preceding claims, wherein the rotation means is a stop.

3. The fastening system according to any one of the preceding claims, wherein the fastening element consists of at least two parts (2', 2") which are arranged in a rotationally fixed manner on one another.

4. The fastening system according to any one of the preceding claims, wherein the holding element comprises a holding plate and wherein the cutting means for rotary cutting into the insulating material is arranged on the circumference of the holding plate.

5. The fastening system according to any one of the preceding claims, wherein the holding element comprises one or more projections which form a spiral as cutting means for rotary cutting into the insulating material.

6. The fastening system according to any one of the preceding claims, wherein the fastening system also comprises an expansion dowel (6) which is configured to hold the fastening element in a drill hole (7) in the substrate.

7. The fastening system according to any one of the preceding claims, wherein the fastening element comprises a tool receptacle (24) in the second end region.

8. A method for recessed mounting in an insulating material (4) on a substrate (5) by means of a fastening system (1), wherein the fastening system comprises a fastening element (2) with a first (21) and a second (22) end region and a holding element (3) for holding the insulating material, wherein the first end region of the fastening element comprises fastening means for fastening the fastening element to the substrate, the second end region of the fastening element comprises an external thread (23) and wherein the holding element comprises cutting means (32) for rotary cutting into the insulating material and comprises an internal thread (33) corresponding to the external thread of the second end region of the fastening element,
wherein the method comprises the following steps:
- arranging the fastening element in the insulating material, wherein the internal thread of the holding element is arranged on the external thread of the second region of the fastening element;
- rotating the fastening element in order to fasten the fastening element to the substrate until a rotation means (25) of the fastening system prevents further screwing of the external thread into the internal thread; and
- further rotating the fastening element, such that the holding element co-rotates and the cutting means for rotary cutting cuts into the insulating material.

## Revendications

1. Système de fixation (1) pour le montage en retrait dans un matériau isolant (4) sur un subjectile (5), comportant :
- un élément de fixation (2) avec une première (21) et une deuxième (22) zone d'extrémité, dans lequel la première zone d'extrémité comporte des moyens de fixation pour la fixation de l'élément de fixation sur le subjectile et
- un élément de retenue (3) pour retenir le matériau isolant, dans lequel l'élément de retenue comporte des moyens de coupe (32) pour découper en rotation dans le matériau isolant,
**caractérisé en ce que**
- la deuxième zone d'extrémité de l'élément de fixation comporte un filetage (23),
- l'élément de retenue comporte un taraudage (33) homologue, et
- le système de fixation comporte un moyen de rotation (25), qui empêche une rotation supplémentaire du filetage dans le taraudage, de sorte qu'une poursuite de rotation de l'élément de fixation provoque alors une rotation de l'élément de retenue et des moyens de coupe.

2. Le système de fixation selon l'une des revendications précédentes, dans lequel le moyen de rotation est une butée.

3. Le système de fixation selon l'une des revendications précédentes, dans lequel l'élément de fixation est constitué d'au moins deux parties (2', 2"), qui sont disposées l'une sur l'autre de manière solidaire en rotation.

4. Le système de fixation selon l'une des revendications précédentes, dans lequel l'élément de retenue comporte une rondelle de retenue et dans lequel le moyen de coupe pour le découpage en rotation dans le matériau isolant est disposé sur la périphérie de la rondelle de retenue.

5. Le système de fixation selon l'une des revendications précédentes, dans lequel l'élément de retenue comporte une ou plusieurs saillies, qui forment une spirale en tant que moyens de coupe pour la découpe en rotation dans le matériau isolant.

6. Le système de fixation selon l'une des revendications précédentes, dans lequel le système de fixation comporte également une cheville à expansion (6), qui est conçue pour retenir l'élément de fixation dans un trou percé (7) dans le subjectile.

7. Le système de fixation selon l'une des revendications précédentes, dans lequel l'élément de fixation comporte un logement d'outil (24) dans la deuxième zone d'extrémité.

8. Un procédé pour le montage en retrait dans un matériau isolant (4) sur un subjectile (5) à l'aide d'un système de fixation (1), dans lequel le système de fixation comporte un élément de fixation (2) avec une première (21) et une deuxième (22) zone d'extrémité et un élément de retenue (3) pour retenir le matériau isolant, dans lequel la première zone d'extrémité de l'élément de fixation comporte des moyens de fixation pour fixer l'élément de fixation sur le subjectile, la deuxième zone d'extrémité de l'élément de fixation comporte un filetage (23) et dans lequel l'élément de retenue comporte des moyens de coupe (32) pour le découpage en rotation dans le matériau isolant et comporte un taraudage (33) correspondant au filetage de la deuxième zone d'extrémité de l'élément de fixation,
dans lequel le procédé comporte les étapes suivantes :
- la disposition de l'élément de fixation dans le matériau isolant, dans lequel le taraudage de l'élément de retenue est disposé sur le filetage de la deuxième zone de l'élément de fixation ;
- la rotation de l'élément de fixation, afin de fixer l'élément de fixation sur le subjectile, jusqu'à ce qu'un moyen de rotation (25) du système de fixation empêche une rotation supplémentaire du filetage dans le taraudage ; et
- la poursuite de la rotation de l'élément de fixation, de sorte que l'élément de retenue tourne conjointement et les moyens de coupe pour découper en rotation dans le matériau isolant effectuent une découpe.
